# EUROPÄISCHE PATENTANMELDUNG

(11) **EP 0 325 711 A2**
(43) Veröffentlichungstag der Anmeldung: **02.08.1989**
(21) Anmeldenummer: 88118415.4
(22) Anmeldetag: 04.11.1988
(51) Int. Cl.: B65D 85/18

(54) **Versteifungsplatte**

(30) Priorität: 28.01.1988 DE 8801006 U
(71) Anmelder: STAR COOPERATION Gesellschaft für Markenkooperation mbH, D-5000 Köln 1 (DE)
(72) Erfinder: Peters, Lothar, D-4150 Krefeld (DE)
(74) Vertreter: Selting, Günther, Dipl.-Ing.

(57) **Zusammenfassung**

Die Versteifungsplatte zum Einschub in zusammengefaltete Textilien, z.B. ein Oberhemd (20), zeichnet sich dadurch aus, daß sie als flach zusammengelegte Tüte (10) aus festem Hüllmaterial ausgebildet ist. Die als feste Tüte (10) gestaltete Versteifungsplatte dient zusätzlich als Verpackungsmaterial für den gekauften Gegenstand. Durch die doppelte Nutzbarkeit der Versteifungsplatte wird Material für eine Versteifungseinlage bzw. Verpackungsmaterial gespart.

## Beschreibung

Die Erfindung bezieht sich auf eine Versteifungsplatte zum Einschub in zusammengefaltete Textilien.

Versteifungsplatten dienen dazu, Bekleidungsstücke, z.B. Oberhemden, Blusen, Schlafanzüge, sowie Bettwäsche und dergleichen, in als Verkaufseinheit gefaltetem und zusammengehaltenem Zustand so zu versteifen, daß sie als fester plattenförmiger Gegenstand gehandhabt werden können. Dies ist aus verkaufspsychologischen Gründen günstig, weil die Textilie knitterfrei erscheint und durch die Abstützung proper aussieht. Für das Verkaufspersonal hat die eingeschobene Versteifungsplatte den Vorteil, daß das Herausnehmen aus einem Regal und das Wiedereinsortieren der Gegenstände bei Erhaltung ihres ansprechenden Äußeren erleichtert wird.

Bisher bestehen Versteifungsplatten aus Pappe oder festem Kunststoff und sie sind als ebene rechteckige oder quadratische Plattenzuschnitte ausgebildet, deren Abmessungen den Abmessungen der gefalteten Textilie angepaßt sind, die sie versteifen sollen. Der Nutzeffekt einer solchen bekannten Versteifungsplatte erschöpft sich in der Abstützfunktion. Sie verbleibt in der Textilie und wird mit dieser vom Käufer in einer beliebigen Tragetasche transportiert. Nach Auspacken des Kaufgegenstandes wird die Versteifungsplatte weggeworfen.

Der Erfindung liegt die Aufgabe zugrunde, die Nutzbarkeit der Versteifungsplatte zu erweitern. Dies geschieht erfindungsgemäß dadurch, daß die Versteifungsplatte als flach zusammengelegte Tüte aus festem Hüllmaterial ausgebildet ist.

Die als feste Tüte gestaltete Versteifungsplatte erfüllt den doppelten Zweck der Versteifung einer zum Kauf angebotenen Textilie und des Verpackungsmaterials für den gekauften Gegenstand. Durch die doppelte Nutzbarkeit der erfindungsgemäßen Versteifungsplatte wird Material für eine Versteifungseinlage bzw. Verpackungsmaterial gespart. Der Käufer zieht nach dem Erwerb des Textilproduktes die versteifte Tüte aus der durch entsprechende Faltung des Textilgegenstandes gebildeten, nach einer Seite offenen Einschubtasche heraus und verwendet sie als Hüllverpackung für den durch Entfernung der Versteifung beliebig zusammenlegbaren und dadurch verkleinerbaren Gegenstand.

In vorteilhafter Ausgestaltung der Erfindung besteht die Tüte aus Packpapier. Es kann sich um Kraftpack- oder Kraftpapier handeln, das nicht nur den Transport des erworbenen Textilgegenstandes in der Tüte erlaubt, sondern ohne zu zerreißen auch das Zupacken von schwereren Gegenständen ermöglicht. In diesem Falle ersetzt die als Versteifungsplatte dienende Tüte zusätzliche Einkaufs-Tragetaschen.

Je nach der Festigkeit des Hüllmaterials kann zur Erhöhung der Steifigkeit der Tüte in ihrer Eigenschaft als Versteifungsplatte zweckmäßig sein, daß die Tüte mindestens einmal umgeschlagen ist. Auf diese Weise ist auch eine Anpassung von Tüten gleicher Größe an zusammengefaltete Textilien unterschiedlicher zu versteifender Flächenmaße möglich, so daß eine Tütengröße für eine breite Palette von unterschiedlichen Textilien als Versteifungsplatte verwendbar ist.

Vorteilhafterweise ist die Tüte mit Seitenfalten und einem Blockboden (Stehboden) versehen. Dies dient sowohl der Erhöhung der Versteifungsfähigkeit als auch der Vergrößerung des Fassungsvermögens. Am offenen Randbereich der Tüte kann ein Griffteil ausgebildet sein. Damit dieser bei in die zusammengefaltete Textilie eingeschobener Tüte nicht aufträgt, wird der Griffteil vorzugsweise aus einem C-förmigen Einschnitt gebildet, der eine Lasche zum Durchlaß der Hand freigibt. Je nach Größe der Tasche kann eine Randverstärkung des Einschnittes zweckmäßig sein.

In der Zeichnung ist ein Ausführungsbeispiel der Erfindung schematisch dargestellt. Es zeigen:
Fig. 1 eine tütenförmige Versteifungsplatte in perspektivischer Ansicht und
Fig. 2 ein zusammengefaltetes Bekleidungsoberteil mit teilweise eingeschobener tütenförmiger Versteifungsplatte.

Figur 1 zeigt eine Versteifungsplatte, die als längliche Tüte 10, vorzugsweise aus festem Packpapier, ausgebildet ist. Die Tüte 10 weist zwei aufeinanderliegende rechteckige Packpapierbahnen 11, 12 auf, an deren Längsränder sich je eine eingelegte Seitenfalte 17 anschließt. Jede Seitenfalte 17 erstreckt sich von oberen geraden Öffnung 13 zu einem parallelen unteren Blockboden 14, der durch Verklebung von umgelegten Laschen 15 gebildet ist. Die Tüte 10 wird entlang ihrer Quermittellinie 16 geknickt und so umgeschlagen, daß ihre Halbpartien 10a and 10b aufeinanderliegen. Gegen die nach dem Umschlagen innere Packpapierbahn 11 der Halbpartie 10a ist der Blockboden 14 angelegt, der auf diese Weise zwischen den Halbpartien 10a and 10b eingefügt ist. Die äußere Packpapierbahn 12 erstreckt sich über die gesamte Außenfläche der umgeschlagenen Tüte 10, so daß eine außen glattflächige rechteckige Versteifungsplatte vorliegt. Die vier aufeinanderliegenden Lagen der Packpapierbahnen 11 and 12 verleihen der Tüte 10 eine Steifigkeit, die zu ihrer Verwendung als Versteifungsplatte für eine zusammengefaltete Textilie ausreicht.

Am oberen Rand der Tüte 10 befindet sich ein C-förmiger Einschnitt, der einen Griffteil 23 bildet, wenn die Laschen 24 der beiden Packpapierbahnen 11, 12 nach oben umgeknickt sind.

In Figur 2 ist ein Bekleidungsoberteil, z.B. ein Oberhemd 20, perspektivisch dargestellt, das so zusammengefaltet ist, daß eine offene Einschubtasche 21 gebildet wird. Eine Banderole 22, die auch aus festem Papier hergestellt sein kann, umschlingt das Textilpaket und verhindert sein Auseinanderfallen. In die Einschubtasche 21 wird die einmal umgeschlagene Tüte 10 in der durch den Pfeil A in Figur 1 angedeuteten Ausrichtung eingeschoben, bis ihr Rand 18 gegen das geschlossene Ende der Einschubtasche 21 anstößt und ihr gegenüberliegender Rand 19 nicht mehr nach außen vorsteht. Die versteifende Wirkung der vier festen Packpapierlagen der Tüte 10 genügt für eine ausreichende Versteifung des zusammengefalteten Oberhemdes 20. Der Käufer zieht die Tüte 10 aus der Einschubtasche 21 heraus und verpackt zum Transport das Oberhemd 20 und gegebenenfalls weitere Einkaufsteile in der Tüte 10.

## Patentansprüche

1. Versteifungsplatte zum Einschub in zusammengefaltete Textilien,
**dadurch gekennzeichnet**, daß sie als flach zusammengelegte Tüte (10) aus festem Hüllmaterial ausgebildet ist.

2. Versteifungsplatte nach Anspruch 1,
**dadurch gekennzeichnet**, daß die Tüte (10) aus Packpapier besteht.

3. Versteifungsplatte nach Anspruch 1 oder 2,
**dadurch gekennzeichnet**, daß die Tüte (10) mindestens einmal umgeschlagen ist.

4. Versteifungsplatte nach einem der Ansprüche 1 bis 3, **dadurch gekennzeichnet**, daß die Tüte (10) Seitenfalten (17) und einen Blockboden (14) aufweist.

5. Versteifungsplatte nach einem der Ansprüche 1 bis 4, **dadurch gekennzeichnet**, daß die Tüte (10) mit einem Griffteil (23) versehen ist.
